# FASCICULE DE BREVET EUROPEEN

(11) **EP 0 155 711 B1**
(45) Date de publication et mention de la délivrance du brevet: **19.08.1987**
(21) Numéro de dépôt: 85200142.9
(22) Date de dépôt: 08.02.1985
(51) Int. Cl.: B65D 83/04

(54) **Distributeur pour pilules, granulés, comprimés ou objets analogues de forme ronde ou sensiblement ronde**
Behälter zur Ausgabe von Tabletten, Pillen, körnigem Material oder ähnlicher kugelförmiger Gegenstände
Container for dispensing pills, pellets, tablets or like articles of a spherical shape

(30) Priorité: 09.03.1984 BE 212537
(43) Date de publication de la demande: 25.09.1985
(73) Titulaire: UNDA, société anonyme, B-1140 Bruxelles (BE)
(72) Inventeur: Lejeune, Jean-Marie, B-4820 Dison (BE)
(74) Mandataire: Pieraerts, Jacques

## Description

Cette invention concerne un distributeur pour granulés, pilules, comprimés ou objets analogues de forme ronde ou sensiblement ronde comportant un récipient destiné à contenir lesdits objets, une face de ce récipient présentant un orifice calibré aux dimensions des objets en cause et un couvercle coiffant une extrémité du récipient pour recevoir les objets.

De tels distributeurs sont connus (GB-A-1 385 900). L'invention a donc pour but de réaliser un distributeur du type décrit ci-dessus qui fonctionne non seulement de manière entièrement fiable mais dont la structure est telle que le distributeur résiste à de nombreuses manipulations.

A cet effet, la face précitée du distributeur est prolongée par un conduit, présentant deux fentes longitudinales, axé sur ledit orifice pour recevoir un objet extrait par gravité dudit récipient, un arrêt à l'extrémité du conduit en question pour retenir un objet, le couvercle précité coiffant l'extrémité concernée du récipient étant muni intérieurement d'un doigt qui, lorsque le couvercle exécute une rotation autour de l'axe géométrique du récipient, traverse au moins les deux fentes précitées pour éjecter un objet retenu dans le conduit précité.

Dans une forme de réalisation avantageuse, le conduit précité présente une forme sensiblement cylindrique et les fentes précitées ont une largeur très légèrement inférieure au diamètre de l'objet à éjecter, de telle sorte que l'objet en question puisse être poussé par le doigt précité au travers d'une des fentes, grâce à une élasticité suffisante de la matière dont est constitué le conduit axé sur l'orifice précité.

Une particularité de l'invention réside dans le fait que la face du récipient dans laquelle est ménagé l'orifice précité, présente une découpe en arc de cercle par laquelle pénètre un second doigt suffisamment long pour agiter, par rotation du couvercle, les granulés, pilules, comprimés ou objets analogues contenus dans le récipient, et les orienter ainsi vers l'orifice précité.

Pour la facilité de la description, il sera toujours question de granulés quoiqu'il doive être entendu que le distributeur peut aussi servir à éjecter un à un des objets ronds ou plus ou moins ronds qui ne seraient pas nécessairement des granulés.

D'autres détails et avantages de l'invention ressortiront de la description qui sera donnée ci-après d'un distributeur selon l'invention. Cette description n'est donnée qu'à titre d'exemple et ne limite pas l'invention. Les notations de référence se rapportent aux figures ci-annexées.
La figure 1 est une vue en coupe longitudinale du distributeur, en position inclinée, le couvercle étant partiellement retiré.
La figure 2 est une vue de face du distributeur dans une position du couvercle.
La figure 3 est une vue de face du même distributeur dans une autre position du couvercle.

Le distributeur représenté par ces figures comporte un récipient contenant des granulés (1). Le récipient proprement dit est constitué, dans une forme d'exécution préférentielle mais non limitative, par une petit conteneur cylindrique (2) introduit à frottement dur dans le corps extérieur (3) du récipient. Pour la facilité de la description, la référence (3) désignera tout simplement « le récipient •.

Le distributeur est conçu pour délivrer un à un des granulés dans un couvercle (4).

La face (5) du récipient a, comme il résulte des figures 1 à 3, un prolongement cylindrique (6) sur la face supérieure duquel apparaissent d'une part l'orifice (7) et d'autre part une découpe en arc de cercle (8).

Sur l'orifice (7) est axé un conduit (9) de forme généralement cylindrique présentant un arrêt (10).

Le conduit (9) présente deux fentes parallèles entre elles et à l'axe géométrique du conduit ; ces fentes sont désignées par les références (11) et (12).

Le couvercle (4) qui a une forme soit cylindrique, soit carrée à bords arrondis, est donc destiné à être glissé, en position d'utilisation, sur le prolongement cylindrique (6) de façon pouvoir tourner librement autour de l'axe géométrique du distributeur.

Le couvercle (4) présente à l'intérieur un premier doigt (13) de dimension réduite et un second doigt (14) de plus grande dimension.

Le premier doigt (13) est destiné à pénétrer, lors de la rotation du couvercle (4), soit dans l'une des fentes (11) et (12) pour repousser un granulé (1) retenu dans le conduit (9), et extraire ensuite ce granulé par l'un des côtés de la fente (11) ou (12) ; c'est-à-dire soit à droite, soit à gauche en se référant aux figures 2 et 3. Ceci dépend évidemment du sens dans lequel on fait tourner le couvercle (4) par rapport au récipient (3).

Le doigt (14), de dimension plus grande, est destiné à pénétrer par la découpe en arc de cercle (8) et à agiter les granulés en direction de l'orifice (7) également lorsqu'on fait tourner le couvercle (4) par rapport au récipient (3).

Attendu que le conduit (9) est constitué d'une matière offrant une certaine flexibilité telle que du polypropylène et que la largeur des fentes (11) et (12) est légèrement inférieure au diamètre d'un granulé, il est aisé de repousser un de ceux-ci au travers d'une des fentes longitudinales (11) ou (12), selon le sens de rotation qu'on imprime au couvercle.

A la figure 3, on remarque le sens de rotation du couvercle et on peut observer que le doigt (13) va atteindre la fente (12) et se trouve en contact avec un granulé (1) bloqué dans le conduit (9). La rotation du couvercle se poursuivant, le granulé (1) sera éjecté par la fente (12) et se trouvera emprisonné à l'intérieur du couvercle (4).

Le granulé peut alors être extrait du couvercle qui se retire aisément du récipient (3).

Pour extraire le granulé suivant, la même opération peut être recommencée, par exemple en sens inverse. Il est évident que pour amener un granulé dans le conduit (9), il faut incliner le distributeur dans une position telle que représentée à la figure 1 ou sensiblement égale à celle-ci.

De la description qui vient d'être donnée, on remarquera que le distributeur selon l'invention est d'une conception extrêmement simple, qu'il fonctionne de manière absolument fiable et est d'un emploi extrêmement aisé.

## Revendications

1. Distributeur pour granulés, pilules, comprimés ou objets analogues, de forme ronde, ou sensiblement ronde comportant un récipient destiné à contenir lesdits objets, une face de ce récipient présentant un orifice calibré aux dimensions des objets en cause et un couvercle coiffant une extrémité du récipient pour recevoir un objet, caractérisé en ce que la face précitée du distributeur est prolongée par un conduit (9), présentant deux fentes longitudinales (11-12), axé sur ledit orifice (7) pour recevoir un objet (1) extrait par gravité dudit récipient (3), un arrêt (10) à l'extrémité du conduit (9) en question pour retenir un objet (1), le couvercle précité (4) coiffant l'extrémité concernée du récipient (3) étant muni intérieurement d'un doigt (13) qui, lorsque le couvercle (4) exécute une rotation autour de l'axe géométrique du récipient (3) traverse les deux fentes précitées (11-12) pour éjecter un objet (1) retenu dans le conduit précité (9).

2. Distributeur selon la revendication 1, caractérisé en ce que le conduit précité (9) présente une forme généralement cylindrique et en ce que les fentes précitées (11-12) ont une largeur très légèrement inférieure au diamètre d'un objet tel qu'un granulé (1) à éjecter, de telle sorte que l'objet en question puisse être poussé par le doigt précité (13) au travers d'une des fentes (11 ou 12), grâce à une élasticité suffisante de la matière dont est constitué le conduit (9) axé sur l'orifice précité (7).

3. Distributeur selon l'une quelconque des revendications 1-2, caractérisé en ce que le couvercle (4) présente une section circulaire ou carrée à côtés arrondis.

4. Distributeur selon l'une quelconque des revendications 1-3, caractérisé en ce que le doigt précité (13) s'étend parallèlement à l'axe géométrique du conduit (9).

5. Distributeur selon l'une quelconque des revendications 1-4, caractérisé en ce que la face du récipient dans laquelle est ménagé l'orifice précité (7) présente une découpe en arc de cercle (8) par laquelle pénètre un second doigt (14) suffisamment long pour agiter, par rotation du couvercle (4) un granulé (1 ou un objet analogue, en direction de l'orifice précité (7), ce doigt (14) s'étendant parallèlement à l'axe géométrique du conduit (9) et donc du récipient (3).

## Claims

1. Dispensing container for pellets, pills, tablets or like articles with a round or substantially round shape, comprising a container to contain said articles, the one container side being provided with an opening gauged to the size of the pertaining articles, and a cover covering the one container end to receive an article, characterized in that said distributing container side is extended with a channel (9) provided with two lengthwise slots (11-12), centered on said opening (7) to receive an article (1) removed by gravity from said container (3), a stop (10) at the end of said channel (9) to retain an article (1), said cover (4) covering the pertaining end of the container (3) being provided inwardly with a finger (13) which as the cover (4) rotates about the container geometrical axis, moves through both said slots (11-12) to eject an article (1) retained inside said channel (9).

2. Dispensing container as defined in claim 1, characterized in that said channel (9) has the general shape of a cylinder, and in that said slots (11-12) have a width which is very slightly narrower than the diameter of an article such as a pellet (1) to be ejected, in such a way that said article may be pushed by said finger (13) through the one slot (11 or 12) due to a suitable resiliency of that material the channel (9) centered on said opening (7), is made of.

3. Dispensing container as defined in either one of claims 1 and 2, characterized in that said cover (4) has a circle-shaped cross-section or a square cross-section with radiused corners.

4. Dispensing container as defined in any one of claims 1-3, characterized in that said finger (13) extends in parallel relationship with the geometrical axis of said channel (9).

5. Dispensing container as defined in any one of claims 1-4, characterized in that that container side said opening (7) is provided in, is cut-out in the shape of an arc of circle (8) wherethrough a second finger (14) enters, which is long enough to stir by rotating the cover (4), a pellet (1) or similar in the direction of said opening (7), said finger (14) lying in parallel relationship with the geometrical axis of said channel (9) and thus of the container (3).

## Patentansprüche

1. Spender zur Ausgabe von Tabletten, Pillen, körnigem Material oder ähnlichen, runden oder im wesentlichen runden Gegenstände mit einem Behälter, der die Gegenstände enthalten soll, wobei eine Seite dieses Behälters eine auf die Abmessungen der betreffenden Gegenstände kalibrierte Öffnung aufweist und eine Abdeckung ein Ende des Behälters zum Empfangen eines Gegenstandes überdeckt, dadurch gekennzeichnet, daß die vorgenannte Seite des Spenders mit einer zwei Längsschlitze (11-12) aufweisenden Leitung (9) verlängert ist, die zu der Öffnung (7) axial ausgerichtet ist, um einen durch die Schwerkraft aus dem Behälter (3) ausgetragenen Gegenstand (1) aufzunehmen, daß ein Anschlag (10) an dem Ende der betreffenden Leitung (9) zum Zurückhalten eines Gegenstandes (1) vorgesehen ist, daß die vorgenannte Abdeckung (4), die das betreffende Ende des Behälters (3) überdeckt, innen mit einem Finger (13) ausgerüstet ist, der bei einer Drehung der Abdeckung (4) um die geometrische Achse des Behälters (3) die zwei vorgenannten Schlitze (11-12) durchquert, um einen in der vorgenannten Leitung (9) zurückgehaltenen Gegenstand (1) auszustoßen.

2. Spender nach Anspruch 1, dadurch gekennzeichnet, daß die vorgenannte Leitung (9) allgemein zylinderförmig ist und daß die vorgenannten Schlitze (11-12) eine nur sehr wenig kleinere Breite als der Durchmesser eines Gegenstandes, wie eines auszustoßenden Korns (1), aufweist, derart, daß der betreffende, Gegenstand durch den vorgenannten Finger (13) quer durch einen der Schlitze (11 oder 12) dank einer ausreichenden Elastizität des Materials gestoßen werden kann, aus dem die Leitung (9) gebildet ist, die zu der Achse der vorgenannten Öffnung (7) ausgerichtet ist.

3. Spender nach einem der Ansprüche 1 oder 2, dadurch gekennzeichnet, daß die Abdeckung (4) einen kreisförmigen oder quadratischen Querschnitt mit abgerundeten Ecken aufweist.

4. Spender nach einem der Ansprüche 1 bis 3, dadurch gekennzeichnet, daß sich der vorgenannte Finger (13) parallel zu der geometrischen Achse der Leitung (9) erstreckt.

5. Spender nach einem der Ansprüche 1 bis 4, dadurch gekennzeichnet, daß die Seite des Behälters, in der die vorgenannte Öffnung (7) ausgebildet ist, einen kreisbogenförmigen Ausschnitt (8) aufweist, durch den ein zweiter Finger (14) ausreichend weit hindurchtritt, um durch Drehung der Abdeckung (4) ein Korn (1) oder einen ähnlichen Gegenstand in Richtung zu der vorgenannten Öffnung (7) zu bewegen, wobei sich dieser Finger (14) parallel zu der geometrischen Achse der Leitung (9) und daher des Behälters (3) erstreckt.
